# EUROPÄISCHE PATENTSCHRIFT

(11) **EP 0 337 372 B1**
(45) Veröffentlichungstag und Bekanntmachung des Hinweises auf die Patenterteilung: **23.12.1992**
(21) Anmeldenummer: 89106364.6
(22) Anmeldetag: 11.04.1989
(51) Int. Cl.: B65H 18/16

(54) **Vorrichtung zur Bildung einer Rolle aus einem Bahnabschnitt**
Apparatus for building up a roll from a piece of web
Dispositif de formation d'un rouleau à partir d'une pièce de bande

(30) Priorität: 12.04.1988 DE 3812170
(43) Veröffentlichungstag der Anmeldung: 18.10.1989
(73) Patentinhaber: Merz, Wolf Dieter, CH-9044 Wald /AR (CH)
(72) Erfinder: Merz, Wolf Dieter, CH-9044 Wald /AR (CH)
(74) Vertreter: Geissler, Bernhard, Dr. jur., Dipl.-Phys.

(56) Entgegenhaltungen:
- DE-A- 2 248 816
- DE-U- 8 533 092
- GB-A- 1 053 357
- GB-A- 2 043 021
- US-A- 2 706 094

## Beschreibung

Die Erfindung betrifft eine Vorrichtung zur Bildung einer Rolle aus einer von einer Transporteinrichtung zugeführten und an den Enden durch eine Schneideinrichtung abgeschnittenen Partie einer Bahn aus flexiblem Material, insbesondere eines Jobs von Schnittzeichnungen auf Papier.

Bislang werden von einem computergesteuerten Zeichengerät gefertigte Schnittzeichungen durch eine Schneideinrichtung von der Papierbahn abgeschnitten und von Hand aufgerollt und zur Magazinierung mit eine Band umreift.

Die zum manuellen Aufrollen benötigte Bedienungsperson bedeutet hohe Kosten und einen erheblichen Zeitaufwand.

Um diese Nachteile zu vermeiden, ist aus der DE-U-85 33 092 bekannt, aus einer Bahn aus flexiblem Material automatisch in einer Maschine eine Rolle zu bilden.

Die der Erfindung zugrundeliegende Aufgabe besteht darin, eine Vorrichtung zu schaffen, die aus einer von einer Transporteinrichtung zugeführten und an den Enden durch eine Schneideinrichtung abgeschnittenen Partie einer Bahn aus flexiblem Material, insbesondere eines Jobs von Schnittzeichnungen auf Papier, automatisch eine Rolle bildet und diese Rolle an ein Magazin abgibt.

Diese Aufgabe wird erfindungsgemäß dadurch gelöst, daß in Bahntransportrichtung nach der Schneideinrichtung eine Kassette angeordnet ist, welche aus einem an einem Rahmen festgelegten ersten Kassettenteil und aus einem am Rahmen um eine Achse schwenkbar gehaltenen zweiten Kassettenteil besteht, das zwischen einer ersten Stellung, in der die beiden Kassettenteile einen im wesentlichen zylindrischen Innenraum für die Ausführung der Rolle umschließen, und einer zweiten Stellung verschwenkbar ist, in der der Innenraum für die Freigabe der Rolle offen ist, daß eine erste Kassettenwalze und eine zweite Kassettenwalze im Abstand voneinander an dem Rahmen drehbar gehalten sind, wobie die Achse der ersten Kassettenwalze der Achse der schwenkbaren Halterung des zweiten Kassettenteils entspricht, daß am zweiten Kassettenteil eine dritte Kassettenwalze im Abstand zur ersten und zweiten Kassettenwalze drehbar gehalten ist und daß die Kassettenwalzen synchron angetrieben werden und sich mit einem Teil ihrer Umfangsfläche in den zylindrischen Innenraum für die Rollenbildung erstrecken.

Mit der erfindungsgemäßen Vorrichtung kann eine an den Enden durch eine Schneideinrichtung abgeschnittene Partie einer Bahn aus flexiblem Material automatisch zu einer Rolle geformt und an ein Magazin abgegeben werden, ohne daß eine Bedienungsperson erforderlich ist. Wenn also auf einer Papierbahn fortlaufend Schnittzeichnungen, aufgeteilt in einzelne Jobs, mittels eines computergesteuerten Zeichengeräts angefertigt werden, werden die einzelnen Jobs ebenfalls computergesteuert abgeschnitten und in die Form einer Rolle gebracht, wobei die Rollen in einem Magazin gesammelt werden. Damit die Rolle nach der Abgabe an das Magazin ihre Form behält, ist das flexible Material entweder im gerollten Zustand formstabil, lösbar selbsthaftend oder mit einem Haftmittel versehen.

Zur Verminderung der zu bewegenden Massen ist es zweckmäßig, daß die Kassettenwalzen jeweils aus einer Welle bestehen, auf der im Abstand Treibscheiben drehfest gehalten sind und daß das zweite Kassettenteil aus bogenförmigen Bügeln besteht, die durch Stangen verbunden sind.

Bei einer vorteilhaften Ausführung der Erfindung sitzt auf der Welle der ersten Kassettenwalze auf der der einen Stirnseite der Kassette gegenüberliegenden Seite des Rahmens ein Zahnrad, das jeweils über einen Zahnriemen mit einem Zahnrad treibend verbunden ist, das auf der Welle der dritten Kassettenwalze bzw. auf der Welle der zweiten Kassettenwalze sitzt. Zweckmäßigerweise wird dabei das Zahnrad der zweiten Kassettenwalze angetrieben.

Eine solche Anordnung benötigt nur einen einzigen Antrieb zur Drehung der ersten, zweiten und dritten Kassettenwalze, da der Abstand zwischen der ersten Kassettenwalze und der zweiten Kassettenwalze bzw. zwischen der ersten Kassettenwalze und der dritten Kassettenwalze beim Verschwenken des zweiten Kassettenteils um die mit der Achse der ersten Kassettenwalze identische Achse konstant bleiben.

Zur Ausbildung der Rolle in der Kassette ist es günstig, daß die Achsen der Kassettenwalzen bei geschlossener Kassette auf den Ecken eines gleichseitigen Dreiecks angeordnet sind, um eine ausreichende Reibkraft auf die Bahn zur Bildung einer Rolle übertragen zu können.

Durch die Anordnung eines über einen Zahnriemen reversibel angetriebenen Zahnrades am Rahmen auf der der anderen Stirnseite der Kassette gegenüberliegenden Seite auf der Achse der Schwenkhalterung des zweiten Kassettenteils sind auf konstruktiv einfache Weise die Antriebe für das Verschwenken des zweiten Kassettenteils und der Kassettenwalzen voneinander in platzsparender Bauweise getrennt.

Wenn das flexible Material in gerolltem Zustand nicht formstabil ist oder wenn kein Haftmittel zur Fixierung der Rolle verwendet wird, wird eine Umreifungseinrichtung verwendet, die einen am Rahmen drehbar gelagerten Wickel aus einem Band und einer Bandtransporteinrichtung aufweist, die das Band tangential in den zylindrischen Innenraum der Kassette zum Umreifen der Rolle führt. Auf diese Weise behalten die von der Bahn abgeschnittenen gerollten Partien auf einfache Weise ihren gerollten Zustand bei. Das Umreifungsband kann dabei auf sich selbst haften.

Es kann aber auch eine am Rahmen gehaltene Einrichtung zum Fixieren des Bandes auf sich selbst vorgesehen werden, welche ein zwischen einer Ruhestellung außerhalb der Kassette und einer Fixierstellung im zylindrischen Innenraum der Kassette verschiebbares Fixierorgan aufweist, das in der Fixierstellung am Band angreift. Dadurch können die gebildeten Rollen, ausgehend von dem Zeitpunkt, zu dem die Bahn abgeschnitten wird, gesteuert umreift werden. Das Fixierorgan kann dabei ein beheizbarer Stift für das thermische Verschweißen der Umreifung und das Abtrennen des Bandes sein, wenn das Band aus Kunststoff besteht.

Anhand von Zeichnungen wird die Erfindung beispielsweise näher erläutert. Es zeigt:
- Fig. 1: eine Draufsicht auf die Vorrichtung,
- Fig. 2: eine Seitenansicht der Vorrichtung,
- Fig. 3: eine geschnittene Seitenansicht der Vorrichtung beim Wickeln einer Rolle,
- Fig. 4: eine geschnittene Seitenansicht der Vorrichtung, bei der für die gebildete Rolle ein Band für die Umreifung der Rolle zugeführt wird,
- Fig. 5: eine geschnittene Seitenansicht der Vorrichtung, bei der das Band thermisch verschweißt wird und
- Fig. 6: eine geschnittene Seitenansicht der Vorrichtung in einer Stellung, in der der Innenraum für die Freigabe der Rolle offen ist.

Die Vorrichtung, wie sie in den Figuren 1 bis 6 gezeigt ist, ist im Anschluß an eine Schneideinrichtung 13, von der nur das Messer gezeigt ist, angeordnet. Der Schneideinrichtung 13 wird eine Bahn 26 durch eine Transporteinrichtung zugeführt, von der nur eine Andrückwalze 14, eine Transportwalze 15 und ein Leitblech 27 gezeigt sind.

Die Vorrichtung weist eine Kassette auf, die an Seitenteilen 10 a, 10 b eines Rahmens 10 gehalten ist und aus einem ersten rahmenfesten Kassettenteil 12 und aus einem zweiten Kassettenteil besteht, das von bogenförmigen Bügeln 16 gebildet wird, die durch Stangen 17 verbunden sind. Das zweite Kassettenteil ist an den Seitenteilen 10 a, 10 b des Rahmens 10 um eine Achse schwenkbar gehalten, die sich oberhalb der zugeführten Bahn 26 befindet. Bei dem gezeigten Ausführungsbeispiel ist hier der Bügel 16 ein sich über etwa 200 ^{o} erstreckender scheibenförmiger Ringabschnitt.

Die Vorrichtung hat ferner zwei an den Seitenteilen 10 a, 10 b des Rahmens 10 gelagerte Kassettenwalzen und eine an den stirnseitigen bogenförmigen Bügeln des zweiten Kassettenteils gelagerte Kassettenwalze. Jede Kassettenwalze besteht aus einer Welle 19, 20 bzw. 21, auf der in Abständen Treibscheiben 18 drehfest gehalten sind. Die Treibscheiben 18 sind zwischen den Bügeln 16 angeordnet und erstrecken sich mit einem Teil ihrer Umfangsfläche in einen zylindrischen Innenraum 11, der von der geschlossenen Kassette gebildet wird. Die Achsen der Wellen 19, 20 und 21 sind bei dem gezeigten Ausführungsbeispiel an den Ecken eines gleichseitigen Dreiecks angeordnet. Die Achse der Welle 19 fällt dabei mit der Achse zusammen, um die das zweite Kassettenteil an den Seitenteilen 10 a, 10 b des Rahmens 10 oberhalb der Bahn 26 schwenkbar gehalten ist. Die Wellen 19 und 20 erstrecken sich durch entsprechende Öffnungen in den Bügeln 16 des schwenkbaren zweiten Kassettenteils, die Welle 21 erstreckt sich durch entsprechende Öffnungen in dem rahmenfesten ersten Kassettenteil 12 hindurch.

Wie aus Fig. 1 und 2 zu ersehen ist, sind die Wellen 19, 20 und 21 an dem einen Seitenteil 10 a des Rahmens 10 gelagert und tragen an ihren aus dem Seitenteil 10 a hervorstehenden Enden jeweils ein Zahnrad 32, 33 bzw. 34. Das auf der Welle 19 sitzende Zahnrad 32 ist über einen Zahnriemen 22 mit dem auf der Welle 20 sitzenden Zahnrad 33 verbunden. Das auf der Welle 19 sitzende Zahnrad 32 ist durch einen weiteren Zahnriemen 23 mit dem auf der Welle 21 sitzenden Zahnrad 34 verbunden. Das auf der Welle 21 sitzende Zahnrad 34 wird über einen Zahnriemen 24 von einen am Seitenteil 10 a gelagerten Antriebszahnrad 36 angetrieben, dessen Antrieb nicht gezeigt ist. Wie aus Fig. 2 zu ersehen ist, sitzt an dem Ende der am Seitenteil 10 a des Rahmens 10 gelagerten Welle der Transportwalze 15 (Fig. 3) ein Zahnrad 37, das über einen Zahnriemen 39 von einem am Seitenteil 10 a gelagerten Antriebszahnrad 38 angetrieben wird, dessen Antrieb ebenfalls nicht gezeigt ist.

Auf der gegenüberliegenden Seite der Kassette ist an dem Seitenteil 10 b die Welle 19 in einer Hülse drehbar gelagert, die sich durch das Seitenteil 10 b hindurch erstreckt und an dem Bügel 16 befestigt ist. Auf dem anderen Ende dieser Hülse sitzt ein Zahnrad 25, dessen Achse bei diesem Aufbau koaxial zur Achse der Welle 19 ist und von einem nicht gezeigten Antriebszahnrad über einen Zahnriemen für das Öffnen und Schliessen der Kassette, also für das Verschwenken des von den Bügeln 16 und den Stangen 17 gebildeten zweiten Kassettenteils zwischen der in den Figuren 3, 4 und 5 gezeigten Schließstellung mit zylindrischem Innenraum 11 und der in Fig. 6 gezeigten Offenstellung, in der der zweite Kassettenteil um etwa 60 ^{o} aus der Schließstellung nach oben verschwenkt ist.

Wie in den Figuren 4 und 5 gezeigt ist, ist unterhalb der Kassette eine Umreifungseinrichtung vorgesehen, die ein Band 30 von einem am Rahmen 10 gelagerten Bandwickel (nicht gezeigt) durch eine Bandtransporteinrichtung 31 und ein Leitblech 41 tangential in den zylindrischen Innenraum 11 der Kassette zum Umreifen der Rolle 40 führt.

Zum Verschweißen des Bandes auf sich selbst ist eine Schweißeinrichtung 28 am Rahmen 10 angeordnet. Die Schweißeinrichtung 28 besitzt einen beheizbaren Stift 29, der von einem Antrieb 42 zwischen einer Ruhestellung außerhalb der Kassette (Fig. 4) und einer Fixierstellung im zylindrischen Innenraum 11 der Kassette (Fig. 5) verschiebbar ist.

Ein programmierbares Steuergerät steuert in Verbindung mit einem computergesteuerten Zeichengerät in einem vorher bestimmten Takt den Antrieb der Transportwalze 15, den Antrieb der Wellen 19, 20 und 21, den reversiblen Antrieb des Zahnrades 25, die Bandtransporteinrichtung 31, die Schneideinrichtung 13 und den Antrieb 42 der Schweißeinrichtung 28.

Die von diesem Zeichengerät mit einem Satz Schnittzeichnungen versehene Bahn 26 läuft zwischen der Transportwalze 15 und der Andrückwalze 14 hindurch und über das Leitblech 27 in den zylindrischen Innenraum 11 der Kassette. Die Treibscheiben 18 erfassen die Bahn 26 und führen sie zunächst tangential in den zylindrischen Innenraum 11 und längs der ihn begrenzenden Kassettenteile unter Bildung einer Rolle 40. Zur Verhinderung eines Staus in dem zylindrischen Innenraum 11 drehen die Treibscheiben 18 etwas schneller als die Transportwalze 15.

Wenn die Bahn 26 vorher über den der mit der Zeichnung versehenen Länge entsprechenden Weg gefördert worden ist, werden der Antrieb der Transportwalze 15 und der Antrieb der Treibscheiben 18 angehalten, wobei der Antrieb der Treibscheiben 18 leicht nachläuft. Das Nachlaufen der Treibscheiben 18 bewirkt eine Papierspannung, die sich beim Abschneiden des Bogens vorteilhaft auswirkt. Nun wird die Schneideinrichtung 13 betätigt, die die Bahn 26 an einer vorgegebenen Stelle abschneidet (Fig. 4). Wenn die Bahn 26 abgeschnitten ist, wird der Antrieb der Treibscheiben 18 und gleichzeitig der Antrieb der Bandtransporteinrichtung 31 eingeschaltet. Auf diese Weise wird der sich noch außerhalb des zylindrischen Innenraums befindliche Teil der abgeschnittenen Bahn 26 in den zylindrischen Innenraum 11 eingezogen und gleichzeitig das Band 30 über das Leitblech 41 tangential zur gebildeten Rolle 40 in den zylindrischen Innenraum 11 geführt. Der Antrieb der Treibscheiben 18 und der Antrieb der Bandtransporteinrichtung 31 bleiben solange eingeschaltet, bis das Band 30 etwas mehr als einmal um die Rolle 40 geführt ist. Anschließend wird der Antrieb der Treibscheiben 18 und der Bandtransporteinrichtung 31 angehalten. Gleichzeitig wird der beheizbare Stift 29 mittels des Antriebes 42 an das Band 30 herangeführt wodurch dieses auf sich selbst verschweißt und durchtrennt wird (Fig. 5). Anschließend wird der beheizbare Stift 29 von dem Antrieb 42 in seine Ruhestellung zurückbewegt. Daraufhin wird der Antrieb des Zahnrades 25 betätigt, wodurch der zweite Kassettenteil, also die durch Stangen 17 verbundenen bogenförmigen Bügel 16, um die Achse der Welle 19 nach oben soweit verschwenkt wird, daß die umreifte Rolle 40 aus der Kassette in ein Magazin fallen kann (Fig. 6). Zuletzt wird das zweite Kassettenteil von dem Antrieb des Zahnrades 20 wieder in die Schließstellung zurückgeschwenkt, in der der zylindrische Innenraum 11 für die Ausbildung der nächsten Rolle 40 bereit ist.

## Patentansprüche

1. Vorrichtung zur Bildung einer Rolle aus einer von einer Transporteinrichtung zugeführten und an den Enden durch eine Schneideinrichtung abgeschnittenen Partie einer Bahn aus flexiblem Material, insbesondere eines Jobs von Schnittzeichnungen auf Papier, dadurch **gekennzeichnet,** daß in Bahntransportrichtung nach der Schneideinrichtung (13) eine Kassette (12, 16, 17) angeordnet ist, welche aus einem an einem Rahmen (10) festgelegten ersten Kassettenteil (12) und aus einem am Rahmen (10) um eine Achse schwenkbar gehaltenen zweiten Kassettenteil (16, 17) besteht, das zwischen einer ersten Stellung, in der die beiden Kassettenteile (12, 16, 17) einen im wesentlichen zylindrischen Innenraum (11) für die Ausbildung der Rolle (40) umschließen, und einer zweiten Stellung verschwenkbar ist, in der der Innenraum (11) für die Freigabe der Rolle (40) offen ist, daß eine erste Kassettenwalze (18, 19) und eine zweite Kassettenwalze (18, 21) im Abstand voneinander an dem Rahmen (10) drehbar gehalten sind, wobei die Achse der ersten Kassettenwalze (18, 19) der Achse der schwenkbaren Halterung des zweiten Kassettenteils (16, 17) entspricht, daß am zweiten Kassettenteil (16, 17) eine dritte Kassettenwalze (18, 20) im Abstand zur ersten und zweiten Kassettenwalze (18; 19, 21) drehbar gehalten ist und daß die Kassettenwalzen (18; 19, 20, 21) synchron angetrieben werden und sich mit einem Teil ihrer Umfangsfläche in den zylindrischen Innenraum für die Rollenbildung erstrecken.

2. Vorrichtung nach Anspruch 1, dadurch **gekennzeichnet,** daß die Kassettenwalzen (18; 19, 20, 21) jeweils aus einer Welle (19, 20, 21) bestehen, auf der im Abstand Treibscheiben (18) drehfest gehalten sind.

3. Vorrichtung nach Anspruch 2, dadurch **gekennzeichnet,** daß auf der Welle (19) der ersten Kassettenwalze (18, 19) auf der der einen Stirnseite der Kassette (12, 16, 17) gegenüberliegenden Seite des Rahmens (10) ein Zahnrad (32) sitzt, das jeweils über einen Zahnriemen (22, 23) mit einem Zahnrad (33, 34) treibend verbunden ist, das auf der Welle (20) der dritten Kassettenwalze (18, 20) bzw. auf der Welle (21) der zweiten Kassettenwalze (18, 21) sitzt.

4. Vorrichtung nach Anspruch 3, dadurch **gekennzeichnet,** daß das Zahnrad (34) der zweiten Kassettenwalze (18, 21) angetrieben (36, 24) ist.

5. Vorrichtung nach wenigstens einem der Ansprüche 1 bis 4, dadurch **gekennzeichnet,** daß die Achsen der Kassettenwalzen (18; 19, 20, 21) bei geschlossener Kassette (12, 16, 17) auf den Ecken eines gleichseitigen Dreiecks angeordnet sind.

6. Vorrichtung nach wenigstens einem der Ansprüche 1 bis 5, dadurch **gekennzeichnet,** daß das zweite Kassettenteil (16, 17) aus bogenförmigen Bügeln (16) besteht, die durch Stangen (17) verbunden sind.

7. Vorrichtung nach wenigstens einem der Ansprüche 1 bis 6, dadurch **gekennzeichnet,** daß am Rahmen (10) auf der der anderen Stirnseite der Kassette (12, 16, 17) gegenüberliegenden Seite auf der Achse der Schwenkhalterung des zweiten Kassettenteils (16, 17) ein über einen Zahnriemen reversibel angetriebenes Zahnrad (25) angeordnet ist.

8. Vorrichtung nach wenigstens einem der Ansprüche 1 bis 7, **gekennzeichnet** durch eine Umreifungseinrichtung, die einen am Rahmen (10) drehbar gelagerten Wickel aus einem Band (30) und einer Bandtransporteinrichtung (31) aufweist, die das Band (30) tangential in den zylindrischen Innenraum (11) der Kassette (12, 16, 17) zum Umreifen der Rolle (40) führt.

9. Vorrichtung nach Anspruch 8, **gekennzeichnet** durch eine am Rahmen (10) gehaltene Einrichtung (28) zum Fixieren des Bandes (30) auf sich selbst, welche ein zwischen einer Ruhestellung außerhalb der Kassette (12, 16, 17) und einer Fixierstellung im zylindrischen Innenraum (11) der Kassette (12, 16, 17) verschiebbares Fixierorgan (29) aufweist, das in der Fixierstellung am Band (30) angreift.

10. Vorrichtung nach Anspruch 9, dadurch **gekennzeichnet,** daß das Fixierorgan (29) ein beheizbarer Stift für das thermische Verschweißen der Umreifung und das Abtrennen des Bandes (30) ist.

## Claims

1. Apparatus for forming a roller from a portion of a sheet made of flexible material fed from a conveying means and cut at its ends by a cutting means, in particular a batch of cut drawings on paper, characterized in that a cassette (12, 16, 17) is arranged, in the sheet conveying direction, behind said cutting means (13), which cassette consists of a first cassette part (12) fixedly mounted on a frame (10) and of a second cassette part mounted on a frame (10) swingable around an axis, said second cassette part being swingable between a first position, in which the two cassette parts (12, 16, 17) surround an essentially cylindrical inner space (11) for forming said roller (40), and a second position, in which said inner space (11) is open for releasing said roller (40), that a first cassette roller (18, 19) and a second cassette roller (18, 21) are rotatably mounted on said frame (10) in spaced relationship, said axis of said first cassette roller (18, 19) corresponding to said axis of said swingable mount of said second cassette part (16, 17), that at said second cassette part (16, 17) a third cassette roller (18, 20) is rotatably mounted in spaced relationship at said first and second cassette rollers (18; 19, 21), and that said cassette rollers (18; 19, 20, 21) are driven in synchronism and extend into said cylindrical inner space for roller formation with a portion of their circumferential surface.

2. Apparatus according to claim 1, characterized in that said cassette rollers (18; 19, 20, 21) each consist of a shaft (19, 20, 21) on which driving pullies (18) are mounted in a torsion-free manner and in spaced relationship.

3. Apparatus according to claim 2, characterized by a toothed wheel (32) being disposed on said shaft (19) of said first cassette roller (18, 19) on the side of said frame (10) opposite to a front portion of said cassette (12, 16, 17), each of which is connected via a toothed belt (22, 23) to a toothed wheel (33, 34) in a driving manner, being disposed on said shaft (20) of said third cassette roller (18, 20) respectively on said shaft (21) of said second cassette roller (18, 21).

4. Apparatus according to claim 3, characterized by said toothed wheel (34) of said second cassette roller (18, 21) being driven (36, 24).

5. Apparatus according to at least one of claims 1 to 4, characterized by said axes of said cassette rollers (18; 19, 20, 21) being arranged on the corners of an equilateral triangle with said cassette (12, 16, 17) closed.

6. Apparatus according to at least one of claims 1 to 5, characterized by said second cassette part (16, 17) consisting of arch-shaped parts (16) connected by rods (17).

7. Apparatus according to at least one of claims 1 to 6, characterized by a toothed wheel (25) reversibly driven via a toothed belt and disposed at said frame (10) on the axis of said swingable mount of said second cassette part (16, 17) on the side opposite to the other front portion of said cassette (12, 16, 17).

8. Apparatus according to at least one of claims 1 to 7, characterized by winding means comprising at said frame (10) a rotatably mounted reel made from a sheet (30) and a sheet conveying means (31), carrying said sheet (30) tangentially into said cylindrical inner space (11) of said cassette (12, 16, 17) for winding said roller (40).

9. Apparatus according to claim 8, characterized by means (28) mounted at said frame (10) for fixing said sheet (30) onto itself, comprising a fixing member (29) slidable between a rest position outside said cassette (12, 16, 17) and a fixation position in said cylindrical inner space (11) of said cassette (12, 16, 17), said fixation member acting on said sheet (30) in said fixation position.

10. Apparatus according to claim 9, characterized by said fixation member (29) being a heatable stick for thermal welding of the wound sheet and severing of said sheet (30).

## Revendications

1. Dispositif de formation d'un rouleau à partir d'une partie de bande en un matériau flexible amenée par des moyens de transport et découpée aux extrémités par des moyens de coupage, en particulier d'une séquence de dessins de coupe sur papier,
**caractérisé** en ce que
une cassette (12, 16, 17) est disposée derrière les moyens de coupage (13) dans la direction de transport de bande, qui consiste en une première partie de cassette (12) fixée à un cadre (10) ayant une deuxième partie de cassette (16, 17) maintenue de façon pivotable autour d'un axe au cadre (10), qui est pivotable entre une première position, dans laquelle les deux parties de cassette (12, 16, 17) renferment un espace intérieur (11) essentiellement cylindrique pour la formation du rouleau (40) et une deuxième position, dans laquelle l'espace intérieur (11) est ouvert pour la libération du rouleau (40), et en ce que un premier rouleau de cassette (18, 19) et un deuxième rouleau de cassette (18, 21) espacé l'un par rapport à l'autre sont maintenus rotativement au cadre (10), l'axe du premier rouleau de cassette (18, 19) correspondant à l'axe de la fixation pivotable de la deuxième partie de cassette (16, 17), en ce que un troisième rouleau de cassette (18, 20) est maintenu rotativement à la deuxième partie de cassette (16, 17) de façon espacée par rapport au premier et deuxième rouleau de cassette (18; 19, 21) et en ce que les rouleaux de cassette (18; 19, 20, 21) sont actionnés en synchronisation et s'étendent avec une partie de leur surface circonférentielle dans l'espace intérieur cylindrique pour la formation des rouleaux.

2. Dispositif selon la revendication 1, caractérisé en ce que les rouleaux de cassette (18; 19, 20, 21) consistent respectivement en un arbre (19, 20, 21) sur lequel des poulies d'actionnement (18) sont maintenues en étant résistantes à la torsion et espacées les unes par rapport aux autres.

3. Dispositif selon la revendication 2, caractérisé en ce que sur l'arbre (19) du premier rouleau de cassette (18, 19) du côté du cadre (10) opposé à une partie frontale de la cassette (12, 16, 17) se trouve une roue dentée (32), qui, en actionnant, y est connectée avec une roue dentée (33, 34) par une courroie dentée (22, 23), qui se trouve respectivement sur l'arbre (20) du troisième rouleau de cassette (18, 20) et sur l'arbre (21) du deuxième rouleau de cassette (18, 21).

4. Dispositif selon la revendication 3, caractérisé en ce que la roue dentée (34) du deuxième rouleau de cassette (18, 21) est actionnée (36, 24).

5. Dispositif selon l'une au moins des revendications 1 à 4, caractérisé en ce que les axes des rouleaux de cassette (18; 19, 20, 21) dans le cas d'une cassette fermée (12, 16, 17) sont disposés dans les angles d'un triangle équilatéral.

6. Dispositif selon l'une au moins des revendications 1 à 5, caractérisé en ce que la deuxième partie de cassette (16, 17) consiste en des pièces recourbées en arc (16) qui sont connectées par des barres (17).

7. Dispositif selon l'une au moins des revendications 1 à 6, caractérisé en ce qu'une roue dentée (25) actionnée de façon réversible par une courroie dentée est disposée au cadre (10) du côté opposé à l'autre partie frontale de la cassette (12, 16, 17) sur l'axe de la fixation de pivotement de la deuxième partie de cassette (16, 17).

8. Dispositif selon l'une au moins des revendications 1 à 7, caractérisé par une banderoleuse qui possède un rouleau logé rotativement dans le cadre (10) et consistant en une bande (30) et des moyens de transport de bande (31), qui guident la bande (30) de façon tangentielle dans l'espace intérieur cylindrique (11) de la cassette (12, 16, 17) pour enrouler le rouleau (40).

9. Dispositif selon la revendication 8, caractérisé par des moyens (28) maintenus au cadre (10) pour fixer la bande (30) sur elle même, qui possèdent un organe de fixation (29) pouvant être déplacé entre une position de repos hors de la cassette (12, 16, 17) et une position de fixation dans l'espace intérieur cylindrique (11) de la cassette (12, 16, 17) et qui saisit la bande (30) dans la position de fixation.

10. Dispositif selon la revendication 9, caractérisé en ce que l'organe de fixation (29) est une tige chauffable pour le soudage thermique de l'enroulement et la séparation de la bande (30).
